# EUROPÄISCHE PATENTSCHRIFT

(11) **EP 4 065 508 B1**
(45) Veröffentlichungstag und Bekanntmachung des Hinweises auf die Patenterteilung: **03.01.2024**
(21) Anmeldenummer: 20804592.2
(22) Anmeldetag: 18.11.2020
(51) Int. Cl.: B67D 7/54

(54) **ZAPFVENTIL MIT AUSLAUFSCHUTZEINRICHTUNG**
FUEL NOZZLE WITH OUTFLOW PROTECTION DEVICE
PISTOLET DE DISTRIBUTION DOTÉ D'UN DISPOSITIF DE PROTECTION CONTRE LES FUITES

(30) Priorität: 29.11.2019 EP 19212605
(43) Veröffentlichungstag der Anmeldung: 05.10.2022
(62) Teilanmeldung aus: 22211582.6
(73) Patentinhaber: ELAFLEX HIBY GmbH & Co. KG, 22501 Hamburg (DE)
(72) Erfinder: SCHULZ-HILDEBRANDT, Lasse, 24534 Neumünster (DE); VIETS, Sebastian, 21647 Moisburg (DE)
(74) Vertreter: Glawe, Delfs, Moll
(86) Internationale Anmeldenummer: PCT/EP2020/082515
(87) Internationale Veröffentlichungsnummer: WO 2021/104961

(56) Entgegenhaltungen:
- CN-A- 107 857 228
- DE-B- 1 072 902
- US-A- 5 474 115
- US-A- 5 603 364
- US-A1- 2010 090 138

## Beschreibung

Gegenstand der vorliegenden Erfindung ist ein Zapfventil zur Abgabe eines Fluids. Das Zapfventil umfasst eine Einlassöffnung zur Verbindung mit einer Fluidzuleitung, ein der Einlassöffnung gegenüberliegendes Auslassende, ein Hauptventil zur Steuerung eines Fluiddurchflusses durch das Zapfventil und ein stromabwärts des Hauptventils angeordnetes Auslaufschutzventil. Das Auslaufschutzventil umfasst einen Ventilsitz und einen Ventilkörper, der stromaufwärts in eine Schließstellung bewegbar ist.

Beim Ausbringen von Fluiden mittels eines solchen Zapfventils verbleiben üblicherweise nach Beenden eines Ausbringvorgangs, insbesondere nach dem Schließen des Hauptventils, Restmengen des Fluids innerhalb des Zapfventils. Insbesondere bei Fluiden hoher Viskosität kann eine beträchtliche Menge des Fluids an den Innenwänden des Zapfventils haften bleiben. Wird das Zapfventil auslaufseitig nach unten geneigt, können diese Restmengen auslaufen, was oftmals unerwünscht ist. Es ist bekannt, ein Auslaufschutzventil vorzusehen, um ein Auslaufen der verbleibenden Fluidrestmengen zu verhindern (siehe zum Beispiel EP 2 687 479 A1). Das Auslaufschutzventil ist dabei üblicherweise so ausgestaltet, dass es bei einer Öffnung des Hauptventils durch den Druck des Fluidstroms geöffnet wird. Ein Zapfventil gemäß dem Oberbegriff des Anspruchs 1 ist beispielsweise aus dem Dokument CN 107 857 228 A bekannt.

Ein Problem im Stand der Technik ist, dass der Fluidstrom bei geöffnetem Hauptventil durch das Auslaufschutzventil beeinträchtigt wird. Insbesondere kann es am Auslaufschutzventil zu einem großen Staudruck und zu unerwünschten Verwirbelungen kommen. Vor diesem Hintergrund ist es die Aufgabe der vorliegenden Erfindung ein Zapfventil bzw. ein Auslaufrohr für ein Zapfventil bereitzustellen, bei dem die aus dem Stand der Technik bekannten Probleme weniger stark auftreten.

Gelöst wird diese Aufgabe mit den Merkmalen der unabhängigen Ansprüche. Vorteilhafte Ausführungsformen sind in den abhängigen Ansprüchen beschrieben. Erfindungsgemäß weist der Ventilkörper einen ersten Teilkörper und einen relativ zum ersten bewegbar ausgebildeten zweiten Teilkörper auf. Durch eine stromabwärts gerichtete Bewegung des ersten Teilkörpers relativ zum Ventilsitz ist ein erster Fluidweg freigebbar. Durch eine stromabwärts gerichtete Bewegung des zweiten Teilkörpers relativ zum ersten Teilkörper ist ein zweiter Fluidweg freigebbar.

Zunächst werden einige im Rahmen der vorliegenden Beschreibung verwendete Begriffe erläutert. Das Auslaufschutzventil dient zur Verhinderung des Auslaufens von Restmengen des Fluids, welche nach einem Schließen des Hauptventils stromabwärts des Hauptventils im Zapfventil verbleiben. Der Ventilkörper des Auslaufschutzventils kann dazu mittels einer Haltekraft in der Schließstellung gehalten werden, welche groß genug ist, um ein Auslaufen der Restmengen zu verhindern. Die Haltekraft ist jedoch regelmäßig so klein, dass ein bei geöffnetem Hauptventil durch den Fluidstrom entstehender Öffnungsdruck ausreichend ist, um das Auslaufschutzventil zu öffnen.

Das Zapfventil ist bevorzugt zum Ausbringen von Flüssigkeiten, insbesondere von Kraftstoffen wie beispielsweise Benzin oder Diesel ausgebildet. Die im Rahmen der Beschreibung verwendeten Begriffe "stromaufwärts" und "stromabwärts" beziehen sich auf die Hauptströmungsrichtung des Fluids, welche von der Einlassöffnung zum Auslassende ausgerichtet ist.

Indem das erfindungsgemäße Auslaufschutzventil einen ersten Teilkörper und einen relativ dazu stromabwärts bewegbaren zweiten Teilkörper aufweist, kann der Fluidstrom gleichmäßiger und stabiler durch das Auslaufschutzventil hindurchtreten, wobei zudem der Staudruck vor dem Auslaufschutzventil reduziert wird.

Im Rahmen der Erfindung wurde erkannt, dass sich im Stand der Technik vor dem Auslaufschutzventil insbesondere bei großen Durchflussmengen oftmals ein großer Staudruck aufbaut, welcher die Bauteile innerhalb des Zapfventils mechanisch stark belastet und den erzielbaren Durchfluss durch das Zapfventil reduziert. Durch den erfindungsgemäßen zweiten Teilkörper, welcher relativ zum ersten Teilkörper bewegbar ausgebildet ist, kann neben dem ersten Fluidweg, welcher durch die Bewegung des ersten Teilkörpers relativ zum Ventilsitz geöffnet wird, ein zweiter Fluidweg freigegeben werden, welcher einen zusätzlichen Durchfluss durch das Auslaufschutzventil ermöglicht. Der zweite Teilkörper kann dabei ebenfalls durch den Öffnungsdruck, welcher nach Öffnen des Hauptventils durch den Fluidstrom erzeugt wird, relativ zum ersten Teilkörper bewegt werden. Auf diese Weise kann der durch das Zapfventil hindurchtretende Fluidstrom auf den ersten Fluidweg und den zweiten Fluidweg aufgeteilt werden, was insgesamt zu einer verbesserten Strömungsdynamik mit einem erhöhten Durchsatz und geringerem Staudruck vor dem Auslaufschutzventil führt. Der erste Fluidweg kann dabei insbesondere außen an einem einlassseitigen Ende des ersten Teilkörpers vorbeiführen, wobei der zweite Fluidweg innen an dem einlassseitigen Ende des ersten Teilkörpers vorbeiführen kann.

In einer bevorzugten Ausführungsform weist der erste Teilkörper zumindest eine Durchlassöffnung für den zweiten Fluidweg auf, wobei die Durchlassöffnung durch die Bewegung des zweiten Teilkörpers relativ zum ersten Teilkörper freigebbar ist. Über die Durchlassöffnung kann die innen am ersten Teilkörper vorbeigeleitete Strömung mit der außen entlang geleiteten Strömung zusammengeführt werden, was zu einer weiteren Verbesserung der Strömungsdynamik führt.

Weiterhin kann der zweite Teilkörper eine Dichtfläche zur Anlage an einer Gegendichtfläche des ersten Teilkörpers aufweisen, wobei die Gegendichtfläche vorzugsweise einen Teilkörperventilsitz für den ersten Teilkörper bildet. Die Durchlassöffnung des ersten Teilkörpers kann in diesem Fall insbesondere stromabwärts der Gegendichtfläche liegen, wenn sich das Auslaufschutzventil in der Schließstellung befindet. Durch die Dichtfläche und die Gegendichtfläche kann sichergestellt werden, dass das Auslaufschutzventil in der Schließstellung sicher abschließt und die Fluidrestmengen somit sicher am Auslaufen gehindert werden.

In einer bevorzugten Ausführungsform stehen die Dichtfläche des zweiten Teilkörpers und die Gegendichtfläche des ersten Teilkörpers in einem Winkel zwischen 60° und 120°, vorzugsweise zwischen 80° und 100° zu einer Axialrichtung des Auslaufschutzventils. Weiter vorzugsweise stehen die Dichtfläche des zweiten Teilkörpers und die Gegendichtfläche des ersten Teilkörpers im Wesentlichen senkrecht zur Axialrichtung des Auslaufschutzventils. Wenn die Axialrichtung des Auslaufschutzventils im Wesentlichen senkrecht zu den Dichtflächen steht, kann auf einfache Weise eine gute Dichtwirkung erzielt werden. Dichtfläche und Gegendichtfläche können außerdem vorzugsweise so ausgebildet sein, dass sie in der Schließstellung des Auslaufschutzventils im Wesentlichen plan aneinander anliegen.

Von Vorteil ist, wenn der zweite Teilkörper eine Umfangsfläche aufweist, welche in der Schließstellung des Auslaufschutzventils vom ersten Teilkörper radial vollständig umgeben ist. Der zweite Teilkörper kann insbesondere konzentrisch zum ersten Teilkörper angeordnet sein. Auf diese Weise kann der zweite Teilkörper sicher innerhalb des ersten Teilkörpers geführt werden, wobei die Gegendichtfläche des ersten Teilkörpers in der Schließstellung an der Dichtfläche des zweiten Teilkörpers vollumfänglich anliegen kann.

Bevorzugt verjüngt sich der zweite Teilkörper ausgehend von der Dichtfläche zum einlassseitigen Ende hin im Querschnitt. Es hat sich gezeigt, dass dadurch eine weitere Verbesserung der Durchflusseigenschaften erzielt werden kann. Insbesondere kann eine Außenfläche des zweiten Teilkörpers im Bereich der Verjüngung einen ersten Abschnitt und einen stromaufwärts des ersten angeordneten zweiten Abschnitt aufweisen, wobei der erste Abschnitt nach außen und der zweite Abschnitt nach innen gewölbt sind. Durch diese Wölbung können Verwirbelungen im zweiten Fluidweg insbesondere beim Vorbeiströmen an der Dichtfläche vermieden werden, wodurch der Durchfluss weiter verbessert und der Staudruck weiter reduziert werden kann.

Zumindest einer der Teilkörper kann in einer bevorzugten Ausführungsform mittels einer Linearführung relativ zum Ventilsitz gleitend geführt sein, wobei die Linearführung vorzugsweise einen sich in Axialrichtung des Auslaufschutzventils erstreckenden Schaft aufweist, welcher durch eine Durchgangsöffnung des zweiten Teilkörpers gleitend geführt ist. Die Durchgangsöffnung kann sich zentral entlang einer Axialrichtung des zweiten Teilkörpers erstrecken. Der zweite Teilkörper kann außerdem relativ zu seiner Axialrichtung rotationssymmetrisch ausgebildet sein.

Die Linearführung kann alternativ oder zusätzlich eine relativ zum Ventilsitz starr angeordnete sich vorzugsweise in Axialrichtung des Auslaufschutzventils erstreckende Registrieröffnung aufweisen, durch die ein Führungsschenkel des Teilkörpers gleitend geführt ist. Weiterhin kann einer der Teilkörper zumindest einen Führungsschenkel aufweisen, an dem der jeweils andere Teilkörper gleitend geführt ist. Durch die vorbeschriebenen Maßnahmen können der erste und zweite Teilkörper sicher entlang der Axialrichtung des Auslaufschutzventils geführt werden, so dass eine zuverlässige Schließwirkung zur Verhinderung des Auslaufens einer Fluidrestmenge sowie eine zuverlässige Öffnungsbewegung bei Öffnung des Hauptventils sichergestellt ist.

Erfindungsgemäß ist einer der Teilkörper dazu ausgebildet, bei einer Bewegung in Richtung Schließstellung den anderen der Teilkörper in die Schließstellung mitzunehmen. Insbesondere kann der zweite Teilkörper dazu ausgebildet sein, bei einer Bewegung in Richtung Schließstellung den ersten Teilkörper in die Schließstellung mitzunehmen. Die Mitnahme des ersten Teilkörpers erfolgt in diesem Fall vorzugsweise durch eine Kraftübertragung von der Dichtfläche des zweiten Teilkörpers auf die Gegendichtfläche des ersten Teilkörpers. Diese Ausgestaltung hat den Vorteil, dass es ausreichend ist, wenn der zweite Teilkörper aktiv in die Schließstellung bewegt wird. Der erste Teilkörper wird dann mitgenommen, ohne dass ein zusätzliches Rückstellelement notwendig ist. Das Zapfventil kann dazu ein mechanisches Rückstellelement, beispielsweise ein Federelement, aufweisen, das dazu ausgebildet ist, den zweiten Teilkörper in die Schließstellung zu drängen.

In einer vorteilhaften Ausführungsform weist der zweite Teilkörper ein magnetisches Material auf, wobei ein stromaufwärts des zweiten Teilkörpers angeordneter Gegenmagnetkörper vorgesehen ist, der dazu ausgestaltet ist, den ersten und zweiten Teilkörper durch magnetische Wechselwirkung in der Schließstellung des Auslaufschutzventils zu halten. Das magnetische Material kann ein Material sein, das von einem Pol eines äußeren Magnetfeldes angezogen wird. Insbesondere kann das magnetische Material ein ferromagnetisches Material sein. Beim Gegenmagnetkörper kann es sich um einen Permanentmagneten handeln. Möglich ist auch, dass das magnetische Material als Permanentmagnet ausgebildet ist und der Gegenmagnetkörper aus einem Material gebildet ist, das von einem Pol eines äußeren Magnetfeldes angezogen wird. Vorzugsweise ist der erste Teilkörper aus einem nichtmagnetischen Werkstoff ausgebildet. Weiter vorzugsweise sind auch das magnetische Material sowie den Gegenmagnetkörper umgebende Gehäuseabschnitte und/oder ein Auslaufrohr des Zapfventils aus einem nichtmagnetischen Material ausgebildet. Wenn die das magnetische Material und den Gegenmagnetkörper umgebenden Elemente aus einem nichtmagnetischen Material ausgebildet sind, wird die magnetische Wechselwirkung zwischen magnetischem Material und Gegenmagnetkörper nicht gestört.

Vorzugsweise weist der zweite Teilkörper eine maximale Öffnungsstellung auf, die sich außerhalb eines Wirkungsbereichs des Gegenmagnetkörpers befindet, so dass der zweite Teilkörper nach Beenden einer Fluidabgabe in einer Öffnungsstellung verbleibt, wobei der zweite Teilkörper unter Ausnutzung der Schwerkraft zurück in den Wirkungsbereich bewegbar ist, innerhalb dessen er vom Gegenmagnetkörper in die Schließstellung gezogen wird, wenn das Zapfventil auslaufseitig nach oben geneigt wird. Ein Neigungswinkel der Axialrichtung des Auslaufschutzventils relativ zur Vertikalen kann beispielsweise während der Fluidabgabe zwischen 0° und 110°, vorzugsweise zwischen 0° und 90°, weiter vorzugsweise zwischen 0° und 70° betragen, wobei ein Winkel von 0° eine Ausrichtung in Strömungsrichtung vertikal nach unten bedeutet. Wenn der zweite Teilkörper während einer Fluidabgabe die maximale Öffnungsstellung einnimmt, verbleibt er aufgrund dieser Ausgestaltung nach dem Beenden der Fluidabgabe in der Öffnungsstellung, ohne dass es zu einer durch die Magnetkraft verursachten automatischen Bewegung des zweiten Teilkörpers in Richtung der Schließstellung kommt. Dies bedeutet beispielsweise bei der Betankung eines Kraftfahrzeugs, bei der ein auslassseitiges Ende des Zapfventils nach unten geneigt in einen Einfüllstutzen eingesteckt ist, dass Fluidrestmengen, welche innerhalb des Zapfventils verbleiben, zunächst noch in den Tank auslaufen können. Dies verhindert, dass durch das Hauptventil bereits hindurchgetretene Fluidrestmengen in Volumina des Zapfventils stromab des Hauptventils zurückbleiben und dadurch die von einem geeichten Fluidmengenzähler erfasste Fluidmenge in eichrechtlich relevanter Weise von der tatsächlich abgegebenen Fluidmenge abweicht.

Erst bei einem auslaufseitigen Anheben des Zapfventils, beispielsweise so, dass die Axialrichtung des Tropfschutzventils einen Winkel zur Vertikalen zwischen 95° und 180°, vorzugsweise zwischen 95° und 160°, weiter vorzugsweise zwischen 95° und 140° annimmt, kann der zweite Teilkörper (durch Nachlassen der zum Auslassende wirkenden Hangabtriebskraft oder durch Wirken einer zum Einlassende gerichteten Hangabtriebskraft) zurück in den Wirkungsbereich des Gegenmagnetkörpers gelangen, innerhalb dessen er unter Mitnahme des ersten Teilkörpers in die Schließstellung gezogen wird. Ein solches Anheben geschieht üblicherweise ohnehin beim Herausnehmen des Zapfventils aus einem Einfüllstutzen, so dass insoweit eine sicheres Verschließen des Auslaufschutzventils gewährleistet ist.

In einer vorteilhaften Ausführungsform ist das Auslaufschutzventil an einem Einlassende eines Auslaufrohres des Zapfventils angeordnet. Im Rahmen der Erfindung wurde erkannt, dass insbesondere bei Fluiden mit geringer Viskosität nur geringe Fluidmengen im Auslaufrohr verbleiben, so dass eine Anordnung am Einlassende des Auslaufrohrs sowohl unter dem eichrechtlichen Gesichtspunkt, als auch in Bezug auf einen wirksamen Tropfschutz ausreichend ist. Gleichzeitig hat sich gezeigt, dass am Einlassende des Auslaufrohrs mehr Bauraum für das Auslaufschutzventil zur Verfügung steht und die Anordnung am Einlassende daher konstruktiv einfacher realisiert werden kann.

Gegenstand der Erfindung ist weiterhin ein Auslaufrohr für ein Zapfventil zur Abgabe eines Fluids, umfassend ein mit einem Gehäuse des Zapfventils verbindbaren Einlassende, ein dem Einlassende gegenüberliegendes Auslassende, und ein Auslaufschutzventil mit einem Ventilsitz und einem stromaufwärts in eine Schließstellung bewegbaren Ventilkörper, dadurch gekennzeichnet, dass der Ventilkörper einen ersten Teilkörper und einen relativ zum ersten bewegbar ausgebildeten zweiten Teilkörper aufweist, wobei durch eine stromabwärts gerichtete Bewegung des ersten Teilkörpers relativ zum Ventilsitz des Auslaufschutzventils ein erster Fluidweg freigebbar ist und wobei durch eine stromabwärts gerichtete Bewegung des zweiten Teilkörpers relativ zum ersten Teilkörper ein zweiter Fluidweg freigebbar ist, wobei das Auslaufschutzventil vorzugsweise am Einlassende des Auslaufrohres angeordnet ist.

Das erfindungsgemäße Auslaufrohr kann durch weitere Merkmale fortgebildet werden, welche bereits in Zusammenhang mit dem erfindungsgemäßen Zapfventil beschrieben wurden.

Nachfolgend werden unter Bezugnahme auf die beigefügten Zeichnungen vorteilhafte Ausführungsformen beispielhaft erläutert. Es zeigen:
- Figur 1:: ein erfindungsgemäßes Zapfventil in einer Querschnittsansicht;
- Figur 2:: das erfindungsgemäße Auslaufrohr des Zapfventils der Figur 1 in einer vergrößerten Ansicht;
- Figur 3:: eine vergrößerte Ansicht des in Figur 2 gezeigten Auslaufschutzventils in einer Schließstellung;
- Figur 4:: eine vergrößerte Ansicht des in Figur 2 gezeigten Auslaufschutzventils in einer Öffnungsstellung;
- Figur 5:: eine weitere Querschnittsansicht des Auslaufschutzventils des erfindungsgemäßen Zapfventils;
- Figur 6:: eine Schnittansicht entlang der in Figur 5 gezeigten Linie A-A;
- Figur 7:: eine Schnittansicht entlang der in Figur 5 gezeigten Linie B-B;
- Figur 8:: eine vergrößerte Ansicht des in Figur 2 gezeigten Fühlerleitungsventils in einer Schließstellung;
- Figur 9:: eine vergrößerte Ansicht des in Figur 2 gezeigten Fühlerleitungsventils in einer Öffnungsstellung bei nach unten geneigtem Auslaufrohr während der Fluidabgabe;
- Figur 10:: eine vergrößerte Ansicht des in Figur 2 gezeigten Fühlerleitungsventils in einer Öffnungsstellung Schließstellung bei nach oben geneigtem Auslaufrohr;
- Figur 11:: eine Grauwertskizze zur Illustration des innerhalb des Zapfventils im Bereich des Auslaufschutzventils herrschenden Fluiddrucks
- Figur 12:: ein Auslaufschutzventil eines alternativen erfindungsgemäßen Zapfventils in einer seitlichen Schnittansicht in einer Schließstellung;
- Figur 13:: das Auslaufschutzventil der Figur 12 in einer Öffnungsstellung.

Figur 1 zeigt ein erfindungsgemäßes Zapfventil in einer seitlichen Schnittansicht. Das Zapfventil umfasst ein in der Figur 1 lediglich schematisch gezeigtes Gehäuse 4 mit einer Einlassöffnung 5 zur Verbindung mit einer Flüssigkeitszuleitung. Am vorderen Ende des Gehäuses 4 ist ein Auslaufrohr 10 eingesetzt, an dessen vorderem Ende sich eine Auslassöffnung 12 befindet. Am Gehäuse 4 ist außerdem ein Steuerhebel 6 schwenkbar gelagert, mit dem ein in der Figur nicht gezeigtes Hauptventil betätigt werden kann. Über das Hauptventil wird der Durchfluss einer über die Einlassöffnung zugeführten Flüssigkeit durch das Zapfventil gesteuert. Innerhalb des Zapfventils befindet sich außerdem eine nicht gezeigte automatische Abschalteinrichtung, welche das Hauptventil verschließt, wenn während eines Betankungsvorgangs ein Flüssigkeitsspiegel das vordere Ende des Auslaufrohres erreicht oder übersteigt. Dazu weist das Auslaufrohr eine Fühlerleitung 24 auf, welche vom Auslaufende 12 bis zur automatischen Abschalteinrichtung geführt ist.

Figur 2 zeigt eine vergrößerte seitliche Schnittansicht des Auslaufrohres 10 der Figur 1. In dieser Ansicht ist erkennbar, dass am Einlassende 11 des Auslaufrohres 10 (im Bereich 9) ein erfindungsgemäßes Auslaufschutzventil 13 angeordnet ist. Zudem ist erkennbar, dass sich in einem Endbereich 25 der Fühlerleitung 24 ein Fühlerleitungsventil 26 befindet. In den nachfolgend gezeigten Figuren sind vergrößerte Ansichten der Bereiche 9 und 25 gezeigt, anhand derer die Funktionsweise des Auslaufschutzventils 13 sowie des Fühlerleitungsventils 26 genauer erläutert wird.

Figur 3 zeigt eine vergrößerte Ansicht des in Figur 2 gezeigten Bereichs 9, in dem ein Auslaufschutzventil 13 angeordnet ist. Figur 3 zeigt das Auslaufschutzventil 13 in einer Schließstellung. Das Auslaufschutzventil 13 umfasst einen Ventilsitz 14, sowie einen zum Verschließen des Ventilsitzes 14 ausgebildeten Ventilkörper, welcher einen ersten Teilkörper 15 und einen zweiten Teilkörper 16 aufweist. Der erste Teilkörper 15 liegt in der gezeigten Schließstellung am Ventilsitz 14 dichtend an. Innerhalb des ersten Teilkörpers 15 befindet sich eine Aussparung, in die der zweite Teilkörper 16 eingesetzt ist. Der erste Teilkörper 15 umgibt den zweiten Teilkörper 16 somit radial vollständig. In der gezeigten Schließstellung liegt eine Dichtfläche 21 des zweiten Teilkörpers 16 dichtend an einer Gegendichtfläche 19 des ersten Teilkörpers 15 an. Der erste Teilkörper 15 bildet somit einen Ventilsitz (oder auch Teilkörperventilsitz) für den zweiten Teilkörper 16. In dem in Figur 3 gezeigten Zustand ist das Tropfschutzventil vollständig geschlossen, so das gegebenenfalls vorhandene Flüssigkeitsrestmengen nicht aus dem Zapfventil austreten können.

Mit dem Ventilsitz 14 starr verbunden ist ein sich in axialer Richtung des Auslaufschutzventils erstreckender zentraler Schaft 29, an dem der zweite Teilkörper 16 gleitend geführt ist. Der zweite Teilkörper 16 weist dazu eine zentrale Durchgangsbohrung auf, durch die der Schaft 29 hindurchgeführt ist. Der Schaft 29 legt eine Axialrichtung des Auslaufschutzventils fest.

Mit dem Ventilsitz 14 starr verbunden ist außerdem eine Registrierplatte 33 mit Registrieröffnungen 32. Der erste Teilkörper 15 umfasst an seinem einlassseitigen Ende vier Führungsschenkel 30, von denen in der Schnittansicht der Figur 3 lediglich zwei nach Art einer Seitenansicht illustriert sind. Die Schnittebene der Figur 3 verläuft nicht durch die Führungsschenkel 30. Die Führungsschenkel 30 sind durch jeweils eine der Registrieröffnungen 32 gleitend hindurchgeführt. Der erste Teilkörper 15 wird dadurch an seinem einlassseitigen Ende linear geführt. An seinem hinteren Ende umfasst der erste Teilkörper 15 drei Führungsstege 31. Diese sind zur gleitenden Anlage an einer Außenfläche des zweiten Teilkörpers 16 ausgebildet, wenn der zweite Teilkörper 16 relativ zum ersten Teilkörper 15 stromabwärts bewegt wird. Die Führung der Teilkörper 15, 16 wird auch anhand der Figuren 5 bis 7 noch genauer erläutert.

Der zweite Teilkörper 16 ist vorliegend aus einem magnetischen Material ausgebildet. Zudem ist mit dem Ventilsitz 14 ein Gegenmagnetkörper 23 verbunden. Der Gegenmagnetkörper 23 ist bezüglich der durch den Schaft 29 vorgegebenen Axialrichtung symmetrisch angeordnet, wodurch eine gleichmäßige magnetische Anziehungskraft auf den zweiten Teilkörper 16 ausgeübt wird. Durch diese Anziehungskraft wird der Teilkörper 16 in der Schließstellung gehalten. Gleichzeitig überträgt der Teilkörper 16 aufgrund der Anlage der Dichtfläche 21 des zweiten Teilkörpers 16 an der Gegendichtfläche 19 des ersten Teilkörpers 15 eine Kraft auf ersten Teilkörper 15, welcher dadurch ebenfalls in die Schließstellung gedrückt wird. Eine Kraftwirkung zur Bewegung des zweiten Teilkörpers in die Schließstellung kann in alternativen Ausführungsformen auch durch andere Einrichtungen erzeugt werden, beispielsweise mittels eines mechanischen Rückstellelements, insbesondere mittels eines Federelements.

Figur 4 zeigt das Auslaufschutzventil 13 in einer Öffnungsstellung. Ein Übergang von der in Figur 3 gezeigten Schließstellung in die Öffnungsstellung kann insbesondere durch ein Öffnen des Hauptventils und einen durch das Hauptventil hindurchtretenden Flüssigkeitsstrom erfolgen. Dabei trifft der Flüssigkeitsstrom auf die einlassseitigen Frontflächen des ersten und zweiten Teilkörpers 15, 16 und erzeugt dort einen Öffnungsdruck, der ausreichend ist, um die zwischen Gegenmagnetkörper 23 und zweitem Teilkörper 16 wirkende Magnetkraft zu überwinden und sowohl den ersten Teilkörper 15 als auch den zweiten Teilkörper 16 stromabwärts zu bewegen.

In Figur 4 ist zu sehen, dass gegenüber der in Figur 3 gezeigten Schließstellung einerseits der erste Teilkörper 15 gegenüber dem Ventilsitz 14 und andererseits der zweite Teilkörper 16 gegenüber dem ersten Teilkörper 15 stromabwärts bewegt wurden. Durch die Bewegung des ersten Teilkörpers 15 relativ zum Ventilsitz 14 wird ein erster Fluidweg 17 freigegeben. Durch die Bewegung des zweiten Teilkörpers 16 relativ zum ersten wird ein zweiter Fluidweg 18 freigegeben. Der auf das Auslaufschutzventil 13 treffende Flüssigkeitsstrom kann somit entweder entlang des ersten Fluidwegs 17, der zwischen einer Außenfläche des ersten Teilkörpers 15 und dem Ventilsitz 14 verläuft, oder entlang des zweiten Fluidwegs 18 fließen, der zunächst außen am zweiten Teilkörper 16 sowie innen am ersten Teilkörper 15 vorbeiführt und anschließend durch eine Durchlassöffnung 20 im ersten Teilkörper 15 verläuft. Hinter der Durchlassöffnung wird der erste Fluidweg 17 mit dem zweiten Fluidweg 18 zusammengeführt. Durch den zusätzlichen zweiten Fluidweg 18 kann der Durchsatz durch das Auslaufschutzventil erhöht und der Staudruck vor dem Ventil reduziert werden.

Möglich ist es in alternativen Ausführungsformen, weitere Fluidwege vorzusehen, welche durch eine stromabwärts gerichtete Bewegung des ersten Teilkörpers 15 relativ zum Ventilsitz 14 und/oder durch eine stromabwärts gerichtete Bewegung des zweiten Teilkörpers 16 relativ zum ersten Teilkörper 15 freigebbar sind.

Darüber hinaus kann im Rahmen der Erfindung ein weiterer Fluidweg vorhanden sein, welcher durch einen Zwischenraum zwischen einer Außenfläche des Schafts 29 und einer Innenfläche der zentralen Durchgangsbohrung des zweiten Teilkörpers 16 verläuft und welcher unabhängig von der Stellung der Teilkörper 15, 16 ständig geöffnet ist. Ein solcher Zwischenraum zwischen der Außenfläche des Schafts 29 und der Innenfläche der zentralen Durchgangsbohrung kann erforderlich sein, um eine ausreichende Bewegbarkeit des Teilkörpers 16 relativ zum Schaft 29 zu ermöglichen. In einer bevorzugten Ausführungsform ist der radiale Abstand zwischen der Außenfläche des Schafts 29 und der Innenfläche der zentralen Durchgangsbohrung allerdings so klein bemessen, dass bereits die im Zwischenraum auf das Fluid wirkenden Kapillarkräfte ausreichen, um ein Auslaufen des Fluids durch diesen Zwischenraum stark zu verringern und vorzugsweise vollständig zu verhindern.

In den Figuren 3 und 4 ist zu sehen, dass der zweite Teilkörper 16 sich ausgehend von der Dichtfläche 21 in Richtung stromaufwärts im Querschnitt verjüngt. Im Bereich der Verjüngung ist die Außenfläche des zweite Teilkörpers 16 in einem ersten Abschnitt 36 nach außen gewölbt und in einem stromaufwärts davon angeordneten zweiten Abschnitt 35 nach innen gewölbt. Durch die Wölbungen im Bereich der Abschnitte 35, 36 wird die entlang des zweiten Fluidwegs 18 fließende Flüssigkeit strömungsoptimiert in Richtung der Durchlassöffnung 20 geleitet.

In Figur 4 befinden sich der erste und zweite Teilkörper in einer maximalen Öffnungsstellung, in der die Teilkörper 15, 16 gegen einen Anschlag stoßen, welcher die stromabwärts gerichtete Bewegbarkeit der Teilkörper 15, 16 begrenzt. Der Anschlag ist hier beispielhaft durch einen Fühlerleitungsstopfen 34 gebildet, welcher auf einem Ende der Fühlerleitung 24 aufgesetzt ist, wobei der oder die Anschläge natürlich auch auf andere Weise realisiert sein können. In dieser maximalen Öffnungsstellung verbleibt der zweite Teilkörper auch nach der Flüssigkeitsabgabe, beispielsweise nachdem das Hauptventil geschlossen wurde. Der zweite Teilkörper 16 befindet sich insoweit außerhalb eines Wirkungsbereichs des Gegenmagnetkörpers.

Die in der gezeigten Stellung stromabwärts wirkende Schwerkraft sowie durch die Gleitführung der Teilkörper verursachte Reibungskräfte sind somit in der gezeigten Stellung in der Summe größer als die magnetische Anziehungskraft zwischen dem zweiten Teilkörper 16 und dem Gegenmagnetkörper 23. Im Zapfventil stromabwärts des Hauptventils vorhandene Flüssigkeitsrestmengen können somit durch das noch geöffnete Auslaufschutzventil 13 auslaufen.

Erst wenn das Zapfventil (und somit die Axialrichtung des Auslaufschutzventils 13) auslaufseitig nach oben geneigt wird, kann sich das Kräfteverhältnis umkehren, so dass die Magnetkraft ausreicht um den zweiten Teilkörper 16 in die Schließstellung zu bewegen. Dabei trifft die Dichtfläche 21 des zweiten Teilkörpers 16 auf die Gegendichtfläche 19 des ersten Teilkörpers 15 und überträgt so eine Kraft auf den ersten Teilkörper 15, welcher dadurch in die Schließstellung mitgenommen wird. Die oben genannte Neigungsänderung, welche zu einem Schließen des Auslaufschutzventils führt, kann beispielsweise erfolgen, wenn ein Benutzer das Zapfventil aus einem Einfüllstutzen herausnimmt und nachfolgend in eine Zapfsäule einhängt. Durch den Verschluss des Auslaufschutzventils wird das Auslaufen von Restmengen der Flüssigkeit sicher verhindert.

Wenn anstelle der magnetischen Wechselwirkung zwischen zweitem Ventilkörper 16 und Gegenmagnetkörper ein mechanisches Rückstellelement vorgesehen ist, das den zweiten Ventilkörper in die Schließstellung drängt, kann auch in diesem Fall vorgesehen sein, dass das oben beschriebene Kräfteverhältnis mit Hilfe der Neigung des Zapfventils umkehrbar ist.

Figur 5 zeigt eine weitere Querschnittsansicht des in Figur 2 gezeigten Bereichs 9, wobei gegenüber den Figuren 3 und 4 eine andere Schnittebene gewählt wurde. Die Schnittebene verläuft in Figur 5 durch zwei in Querrichtung gegenüberliegende Führungsstege 30. Die auslassseitigen Führungsstege 31 sind in dieser Ansicht nicht zu sehen. In Figur 5 sind zwei Schnittlinien A-A und B-B eingezeichnet. Figur 6 zeigt eine Schnittansicht entlang der Schnittlinie A-A und Figur 7 zeigt eine Schnittansicht entlang der Linie B-B. Zu Illustrationszwecken sind in den Figuren 6 und 7 weitere Elemente, die in der Schnittansicht eigentlich nicht erkennbar sind, nach Art einer Draufsicht gezeigt.

In Figur 6 ist erkennbar, dass die Führungsstege 31 des ersten Teilkörpers 15 in der in Figur 5 gezeigten Ventilstellung am Außenumfang des zweiten Teilkörpers 16 anliegen. Die Teilkörper 15, 16 werden dadurch aneinander geführt und relativ zueinander stabilisiert. In Figur 7 ist zu sehen, dass die vier einlassseitigen Führungsschenkel 30 des ersten Teilkörpers 15 durch die Registrieröffnungen 32 gleitend geführt sind. Die Registrieröffnungen 32 erstrecken sich durch die mit dem Ventilsitz 14 verbundene Registrierplatte 33.

Die Figuren 8 bis 10 zeigen vergrößerte Ansichten des in Figur 2 gezeigten Bereichs 25, in dem ein Fühlerleitungsventil 26 am Ende der Fühlerleitung 24 angeordnet ist. Das Fühlerleitungsventil 26 umfasst einen innerhalb der Fühlerleitung 24 bewegbaren Ventilkörper 27, welcher vorliegend beispielhaft als Kugel ausgebildet ist. Zudem umfasst das Fühlerleitungsventil einen Ventilsitz 28. Stromaufwärts des Ventilsitzes 28 befindet sich ein Sperrelement 38, welches die Bewegbarkeit des Ventilkörpers 27 begrenzt, einen Gasaustausch durch die Fühlerleitung 24 hingegen nicht verhindert. Der Ventilkörper 27 kann sich zwischen dem Ventilsitz 28 und dem Sperrelement 38 bewegen.

In dem in Figur 8 gezeigten Zustand, befindet sich der Ventilkörper 27 innerhalb des Ventilsitzes 28 und schließt so die Fühlerleitung 24 ab. Der Ventilkörper 27 wird aufgrund der auslaufseitig nach unten gerichteten Neigung der Fühlerleitung 24 im Ventilsitz 28 gehalten. Das Hauptventil des Zapfventils ist in dem gezeigten Zustand geschlossen, es findet keine Flüssigkeitsabgabe statt.

Nach Öffnen des Hauptventils wird auf im Stand der Technik bekannte Weise innerhalb der Fühlerleitung 24 ein Vakuum erzeugt und Luft durch die Fühlerleitung 24 angesaugt. Der Gasstrom ist dazu geeignet, den Ventilkörper 27 entgegen der Schwerkraft aus dem Ventilsitz 28 herauszuheben. Der Ventilkörper 27 wird dadurch gegen das Sperrelement 37 gedrückt. Dieser Zustand ist in Figur 9 gezeigt.

Wenn ein Flüssigkeitsspiegel das Auslassende 12 des Auslaufrohres 10 erreicht, erfolgt eine automatische Abschaltung, es wird kein Gas mehr eingesaugt, so dass der Ventilkörper in den Ventilsitz zurückfällt.

Nach einer Flüssigkeitsabgabe wird das Zapfventil üblicherweise aus einem Einfüllstutzen herausgenommen und beispielsweise in eine Zapfsäule eingehängt. Dadurch werden das Zapfventil sowie das Auslaufrohr 10 auslaufseitig nach oben geneigt. Aufgrund der Schwerkraft fällt der Ventilkörper 27 dabei aus dem Ventilsitz 28 heraus, so dass ggf. in der Fühlerleitung 24 vorhandene Flüssigkeitsrestmengen abdampfen können.

Figur 11 zeigt zwei Grauwertskizzen zur Illustration der innerhalb eines Zapfventils im Bereich eines Auslaufschutzventils herrschenden Flüssigkeitsdrucks. Dabei wird durch helle Grautöne ein geringer Druck und durch dunklere Grautöne ein höherer Druck angezeigt. Die Druckwerte wurden durch eine mathematische Simulation gewonnen. Die Figur 11A (oben) zeigt die Druckverhältnisse bei einem gewöhnlichen aus dem Stand der Technik bekannten Auslaufschutzventil, welches einen einteiligen Ventilkörper aufweist, der im Bereich 40 angeordnet ist. Es ist erkennbar, dass es vor dem Bereich 40 zu einer deutlichen Druckerhöhung kommt.

Die Figur 11B\ zeigt die Druckverhältnisse innerhalb eines erfindungsgemäßen Zapfventils im Bereich des Auslaufschutzventils 13. Das Auslaufschutzventil 13 sowie die übrigen Elemente des Zapfventils sind nicht explizit gezeigt, jedoch kann anhand eines Vergleichs mit der Figur 4 die Position der jeweiligen Elemente (insbesondere des ersten Teilkörpers 15 und des zweiten Teilkörpers 16) identifiziert werden. Die Positionen sind in Figur 11B mit den entsprechenden Bezugszeichen identifiziert. Das Auslaufschutzventil 13 befindet sich im geöffneten Zustand, in dem die Teilköper 15, 16 die Fluidwege 17 und 18 freigeben. Ein Vergleich der Grauwerte der Illustrationen A und B zeigt, dass sich vor dem erfindungsgemäßen Auslaufschutzventil 13 ein geringerer Staudruck einstellt.

Die Figuren 12 und 13 zeigen ein Auslaufschutzventil einer alternativen Ausführungsform eines erfindungsgemäßen Zapfventils in einer seitlichen Schnittansicht. In der Figur 12 befindet sich das Auslaufschutzventil in einer Schließstellung und in Figur 13 in einer Öffnungsstellung.

Die alternative Ausführungsform unterscheidet sich von der Ausführungsform der Figuren 1 bis 10 lediglich durch die Ausgestaltung des Auslaufschutzventils. Es werden daher nachfolgend lediglich diese Unterschiede zur Ausführungsform der Figuren 1 bis 10 beschrieben.

In der alternativen Ausführungsform der Figuren 12 und 13 umfasst der erste Teilkörper 15 ein kreisringförmiges Flachdichtungselement 15b sowie zwei Teilkörperelemente 15a und 15b. Das Teilkörperelement 15a ist mit der stromabwärtigen Seite des Flachdichtungselements 15b so verbunden, dass eine radial innen liegende stromabwärts weisende Dichtfläche 15b1 freiliegt, also vom Teilkörperelement 15a nicht verdeckt wird. Das Teilkörperelement 15c ist mit der stromaufwärtigen Seite des Flachdichtungselement 15b so verbunden, dass eine radial außen liegende stromaufwärts weisende Dichtfläche 15b2 freiliegt, also vom Teilkörperelement 15c nicht verdeckt wird. Die Dichtflächen 15b1 und 15b2 sind in etwa senkrecht zu einer Axialrichtung des Auslaufschutzventils ausgerichtet.

Der zweite Teilkörper 16 weist in dieser Ausführungsform eine stromaufwärts weisende Dichtfläche 21' auf, welche zur dichtenden Anlage an der Dichtfläche 15b1 ausgebildet ist. Zudem weist das Auslaufschutzventil in dieser Ausführungsform einen Ventilsitz 14` auf, welcher zur dichtenden Anlage an der Dichtfläche 15b2 ausgebildet ist.

Durch die stromaufwärts bzw. stromabwärts weisenden Dichtflächen 15b1 und 15b2 des Flachdichtungselements 15b, welche im Wesentlichen senkrecht zur Axialrichtung des Auslaufschutzventils stehen, kann eine besonders gute Dichtwirkung zwischen den beiden Teilkörpern 15, 16 bzw. zwischen dem ersten Teilkörper 15 und dem Ventilsitz 14' erzeugt werden. Gleichzeitig dienen die Teilkörperelemente 15a und 15c dazu, in der Öffnungsstellung des Auslaufschutzventils die Auswirkungen des Flachdichtungselements 15b auf den Flüssigkeitsstrom zu reduzieren. Insbesondere leiten die Teilkörperelemente 15a, 15c den Flüssigkeitsstrom möglichst vorteilhaft am Flachdichtungselement 15b vorbei. Die Teilkörperelemente 15a, 15c verjüngen sich dazu in axialer Richtung (also in Richtung stromabwärts bzw. stromaufwärts), wobei die Außenflächen der Teilkörperelemente 15a, 15c nach innen bzw. außen gewölbt sind.

## Patentansprüche

1. Zapfventil zur Abgabe eines Fluids, umfassend eine Einlassöffnung (5) zur Verbindung mit einer Fluidzuleitung, ein der Einlassöffnung gegenüberliegendes Auslassende (12), ein Hauptventil zur Steuerung des Fluiddurchflusses durch das Zapfventil und ein stromabwärts des Hauptventils angeordnetes Auslaufschutzventil (13), mit einem Ventilsitz (14, 14') und einem stromaufwärts in eine Schließstellung bewegbaren Ventilkörper (15, 16), wobei der Ventilkörper (15, 16) einen ersten Teilkörper (15) und einen relativ zum ersten bewegbar ausgebildeten zweiten Teilkörper (16) aufweist, wobei durch eine stromabwärts gerichtete Bewegung des ersten Teilkörpers (15) relativ zum Ventilsitz (14, 14') ein erster Fluidweg (17) freigebbar ist und wobei durch eine stromabwärts gerichtete Bewegung des zweiten Teilkörpers (16) relativ zum ersten Teilkörper (15) ein zweiter Fluidweg (18) freigebbar ist, **dadurch gekennzeichnet, dass** einer der Teilkörper (15, 16) dazu ausgebildet ist, bei einer Bewegung in Richtung Schließstellung den anderen der beiden Teilkörper (15, 16) in die Schließstellung mitzunehmen.

2. Zapfventil gemäß Anspruch 1, bei dem der erste Teilkörper (15) zumindest eine Durchlassöffnung (20) für den zweiten Fluidweg (18) aufweist, wobei die Durchlassöffnung (20) durch die Bewegung des zweiten Teilkörpers (16) relativ zum ersten Teilkörper (15) freigebbar ist.

3. Zapfventil gemäß Anspruch 1 oder 2, bei dem der zweite Teilkörper (16) eine Dichtfläche (21, 21`) zur Anlage an einer Gegendichtfläche (19, 15b1) des ersten Teilkörpers (15) aufweist, wobei die Gegendichtfläche (19, 15b1) vorzugsweise einen Teilkörperventilsitz für den ersten Teilkörper (15) bildet.

4. Zapfventil gemäß Anspruch 3, bei dem die Dichtfläche (21') des zweiten Teilkörpers und die Gegendichtfläche (15b1) des ersten Teilkörpers (15) einen Winkel zwischen 60° und 120°, vorzugsweise zwischen 80° und 100° mit einer Axialrichtung des Auslaufschutzventils einnehmen, und weiter vorzugsweise im Wesentlichen senkrecht zur Axialrichtung des Auslaufschutzventils stehen.

5. Zapfventil gemäß Anspruch 3 oder 4, bei dem der zweite Teilkörper (16) eine Umfangsfläche aufweist, welche in der Schließstellung des Auslaufschutzventils (13) vom ersten Teilkörper (15) radial vollständig umgeben ist, wobei der zweite Teilkörper (16) vorzugsweise konzentrisch zum ersten Teilkörper (15) angeordnet ist.

6. Zapfventil gemäß Anspruch 5, bei dem sich der zweite Teilkörper (16) ausgehend von der Dichtfläche (21, 21`) zum einlassseitigem Ende hin im Querschnitt verjüngt, wobei eine Außenfläche des zweiten Teilkörpers (16) im Bereich der Verjüngung einen ersten Abschnitt (36) und einen stromaufwärts des ersten Abschnitts (36) angeordneten zweiten Abschnitt (35) aufweist, wobei der erste Abschnitt nach au-ßen und der zweite Abschnitt nach innen gewölbt ist.

7. Zapfventil gemäß einem der Ansprüche 1 bis 6, bei dem zumindest einer der Teilkörper (15, 16) mittels einer Linearführung relativ zum Ventilsitz (14, 14') gleitend geführt ist, wobei die Linearführung vorzugsweise
- einen sich in Axialrichtung des Auslaufschutzventils (13) erstreckenden Schaft (29) aufweist, welcher durch eine Durchgangsöffnung des zweiten Teilkörpers (16) gleitend geführt ist und/oder
- eine relativ zum Ventilsitz (14, 14') starr angeordnete Registrieröffnung (32) aufweist, durch die ein Führungsschenkel (30) des ersten Teilkörpers (15) gleitend geführt ist.

8. Zapfventil gemäß einem der Ansprüche 1 bis 7, bei dem der eine Teilkörper (15) zumindest einen Führungssteg (31) aufweist, an dem der jeweils andere Teilkörper (16) gleitend geführt ist.

9. Zapfventil gemäß einem der Ansprüche 1 bis 8, bei dem der zweite Teilkörper (16) dazu ausgebildet ist, bei einer Bewegung in Richtung Schließstellung den ersten Teilkörper (15) in die Schließstellung mitzunehmen, wobei die Mitnahme des ersten Teilkörpers (15) vorzugsweise durch eine Kraftübertragung von der Dichtfläche (21) des zweiten Teilkörpers (16) auf die Gegendichtfläche (19) des ersten Teilkörpers (15) erfolgt.

10. Zapfventil gemäß Anspruch 9, welches ein mechanisches Rückstellelement aufweist, das dazu ausgebildet ist, den zweiten Teilkörper (16) in die Schließstellung zu drängen.

11. Zapfventil gemäß Anspruch 9, bei dem der zweite Teilkörper (16) ein magnetisches Material aufweist und ein stromaufwärts des zweiten Teilkörpers (16) angeordneter Gegenmagnetkörper (23) vorgesehen ist, der dazu ausgestaltet ist, den ersten und zweiten Teilkörper (15, 16) durch magnetische Wechselwirkung in der Schließstellung des Auslaufschutzventils (13) zu halten, wobei vorzugsweise der erste Teilkörper (15) aus einem nichtmagnetischen Werkstoff ausgebildet ist.

12. Zapfventil gemäß Anspruch 11, bei dem der zweite Teilkörper (16) eine maximale Öffnungsstellung aufweist, die sich außerhalb eines Wirkungsbereichs des Gegenmagnetkörpers (23) befindet, so dass der zweite Teilkörper (16) nach Beenden einer Fluidabgabe in einer Öffnungsstellung verbleibt, wobei der zweite Teilkörper (16) unter Ausnutzung der Schwerkraft zurück in den Wirkungsbereich bewegbar ist, innerhalb dessen er vom Gegenmagnetkörper (23) in die Schließstellung gezogen wird, wenn das Zapfventil auslaufseitig nach oben geneigt wird.

13. Zapfventil gemäß einem der Ansprüche 1 bis 12, bei dem das Auslaufschutzventil (13) an einem Einlassende (11) eines Auslaufrohres (10) des Zapfventils angeordnet ist.

14. Auslaufrohr (10) für ein Zapfventil zur Abgabe eines Fluids, umfassend ein mit einem Gehäuse des Zapfventils verbindbaren Einlassende (11), ein dem Einlassende (11) gegenüberliegendes Auslassende (12), und ein Auslaufschutzventil (13) mit einem Ventilsitz (14, 14') und einem stromaufwärts in eine Schließstellung bewegbaren Ventilkörper (15, 16), wobei der Ventilkörper (15, 16) einen ersten Teilkörper (15) und einen relativ zum ersten bewegbar ausgebildeten zweiten Teilkörper (16) aufweist, wobei durch eine stromabwärts gerichtete Bewegung des ersten Teilkörpers (15) relativ zum Ventilsitz (14, 14') des Auslaufschutzventils (13) ein erster Fluidweg (17) freigebbar ist und wobei durch eine stromabwärts gerichtete Bewegung des zweiten Teilkörpers (16) relativ zum ersten Teilkörper (15) ein zweiter Fluidweg (18) freigebbar ist, wobei das Auslaufschutzventil (13) vorzugsweise am Einlassende (11) des Auslaufrohres (10) angeordnet ist, **dadurch gekennzeichnet, dass** einer der Teilkörper (15, 16) dazu ausgebildet ist, bei einer Bewegung in Richtung Schließstellung den anderen der beiden Teilkörper (15, 16) in die Schließstellung mitzunehmen.

## Claims

1. Filling nozzle for dispensing a fluid, comprising an inlet opening (5) for connection to a fluid feed line, an outlet end (12) situated opposite the inlet opening, a main valve for controlling the fluid flow through the filling nozzle, and a discharge protection valve (13) arranged downstream of the main valve and having a valve seat (14, 14') and having a valve body (15, 16) which is movable upstream into a closed position, wherein the valve body (15, 16) has a first part-body (15) and a second part-body (16), which is configured to be movable relative to the first one, wherein, by way of a downstream-directed movement of the first part-body (15) relative to the valve seat (14, 14'), a first fluid path (17) is able to be opened up, and wherein, by way of a downstream-directed movement of the second part-body (16) relative to the first part-body (15), a second fluid path (18) is able to be opened up, **characterized in that** one of the part-bodies (15, 16) is configured such that, during a movement in the direction of the closed position, it carries the other one of the two part-bodies (15, 16) along into the closed position.

2. Filling nozzle according to Claim 1, in which the first part-body (15) has at least one passage opening (20) for the second fluid path (18), wherein the passage opening (20) is able to be opened up by way of the movement of the second part-body (16) relative to the first part-body (15).

3. Filling nozzle according to Claim 1 or 2, in which the second part-body (16) has a sealing surface (21, 21') for abutment against a counterpart sealing surface (19, 15b1) of the first part-body (15), wherein the counterpart sealing surface (19, 15b1) preferably forms a part-body valve seat for the first part-body (15).

4. Filling nozzle according to Claim 3, in which the sealing surface (21') of the second part-body and the counterpart sealing surface (15b1) of the first part-body (15) assume an angle of between 60° and 120°, preferably between 80° and 100°, to an axial direction of the discharge protection valve, and more preferably are substantially perpendicular to the axial direction of the discharge protection valve.

5. Filling nozzle according to Claim 3 or 4, in which the second part-body (16) has a circumferential surface which, in the closed position of the discharge protection valve (13), is radially completely surrounded by the first part-body (15), wherein the second part-body (16) is preferably arranged concentrically with respect to the first part-body (15).

6. Filling nozzle according to Claim 5, in which the second part-body (16), proceeding from the sealing surface (21, 21'), narrows in cross section towards the inlet-side end, wherein an outer surface of the second part-body (16) has in the region of the narrowing a first portion (36) and a second portion (35), which is arranged upstream of the first portion (36), wherein the first portion is outwardly bulged and the second portion is inwardly bulged.

7. Filling nozzle according to one of Claims 1 to 6, in which at least one of the part-bodies (15, 16) is guided with sliding action relative to the valve seat (14, 14') by means of a linear guide, wherein the linear guide preferably
- has a shank (29) which extends in an axial direction of the discharge protection valve (13) and which is guided with sliding action through a passage opening of the second part-body (16), and/or
- has a registration opening (32) which is arranged rigidly relative to the valve seat (14, 14') and through which a guide limb (30) of the first part-body (15) is guided with sliding action.

8. Filling nozzle according to one of Claims 1 to 7, in which one part-body (15) has at least one guide web (31) on which the in each case other part-body (16) is guided with sliding action.

9. Filling nozzle according to one of Claims 1 to 8, in which the second part-body (16) is configured such that, during a movement in the direction of the closed position, it carries the first part-body (15) along into the closed position, wherein the carrying-along of the first part-body (15) is preferably realized by a transmission of force from the sealing surface (21) of the second part-body (16) to the counterpart sealing surface (19) of the first part-body (15).

10. Filling nozzle according to Claim 9, having a mechanical restoring element which is configured to force the second part-body (16) into the closed position.

11. Filling nozzle according to Claim 9, in which the second part-body (16) comprises a magnetic material, and provision is made of a counterpart magnet body (23) which is arranged upstream of the second part-body (16) and which is configured to hold the first and second part-bodies (15, 16) in the closed position of the discharge protection valve (13) by way of magnetic interaction, wherein preferably, the first part-body (15) is formed from a non-magnetic material.

12. Filling nozzle according to Claim 11, in which the second part-body (16) has a maximum open position which is situated outside an effective range of the counterpart magnet body (23), with the result that, after a fluid-dispensing process has ended, the second part-body (16) remains in an open position, wherein, through utilization of gravitational force, the second part-body (16) is able to be moved back into the effective range, within which said second part-body is drawn into the closed position by the counterpart magnet body (23) if the filling nozzle is inclined upwardly on the discharge side.

13. Filling nozzle according to one of Claims 1 to 12, in which the discharge protection valve (13) is arranged on an inlet end (11) of a discharge pipe (10) of the filling nozzle.

14. Discharge pipe (10) for a filling nozzle for dispensing a fluid, comprising an inlet end (11) connectable to a housing of the filling nozzle, an outlet end (12) situated opposite the inlet end (11), and a discharge protection valve (13) having a valve seat (14, 14') and having a valve body (15, 16) which is movable upstream into a closed position, wherein the valve body (15, 16) has a first part-body (15) and a second part-body (16), which is configured to be movable relative to the first one, wherein, by way of a downstream-directed movement of the first part-body (15) relative to the valve seat (14, 14') of the discharge protection valve (13), a first fluid path (17) is able to be opened up, and wherein, by way of a downstream-directed movement of the second part-body (16) relative to the first part-body (15), a second fluid path (18) is able to be opened up, wherein the discharge protection valve (13) is preferably arranged on the inlet end (11) of the discharge pipe (10), **characterized in that** one of the part-bodies (15, 16) is configured such that, during a movement in the direction of the closed position, it carries the other one of the two part-bodies (15, 16) along into the closed position.

## Revendications

1. Soupape de distribution pour distribuer un fluide, comprenant une ouverture d'admission (5) destinée à être reliée à une conduite d'alimentation en fluide, une extrémité d'évacuation (12) opposée à l'ouverture d'admission, une soupape principale pour commander le débit de fluide à travers la soupape de distribution et une soupape de protection contre les fuites (13) agencée en aval de la soupape principale, avec un siège de soupape (14, 14') et un corps de soupape (15, 16) mobile vers l'amont dans une position de fermeture, le corps de soupape (15, 16) présentant un premier corps partiel (15) et un deuxième corps partiel (16) réalisé sous forme mobile par rapport au premier, un premier trajet de fluide (17) pouvant être libéré par un déplacement du premier corps partiel (15) dirigé vers l'aval par rapport au siège de soupape (14, 14') et un deuxième trajet de fluide (18) pouvant être libéré par un déplacement du deuxième corps partiel (16) dirigé vers l'aval par rapport au premier corps partiel (15), **caractérisée en ce que** l'un des corps partiels (15, 16) est réalisé pour, lors d'un déplacement en direction de la position de fermeture, entraîner l'autre des deux corps partiels (15, 16) dans la position de fermeture.

2. Soupape de distribution selon la revendication 1, dans laquelle le premier corps partiel (15) présente au moins une ouverture de passage (20) pour le deuxième trajet de fluide (18), l'ouverture de passage (20) pouvant être libérée par le déplacement du deuxième corps partiel (16) par rapport au premier corps partiel (15).

3. Soupape de distribution selon la revendication 1 ou 2, dans laquelle le deuxième corps partiel (16) présente une surface d'étanchéité (21, 21') pour l'application sur une surface d'étanchéité antagoniste (19, 15b1) du premier corps partiel (15), la surface d'étanchéité antagoniste (19, 15b1) formant de préférence un siège de soupape de corps partiel pour le premier corps partiel (15) .

4. Soupape de distribution selon la revendication 3, dans laquelle la surface d'étanchéité (21') du deuxième corps partiel et la surface d'étanchéité antagoniste (15b1) du premier corps partiel (15) forment un angle compris entre 60° et 120°, de préférence entre 80° et 100°, avec une direction axiale de la soupape de protection contre les fuites, et sont en outre de préférence essentiellement perpendiculaires à la direction axiale de la soupape de protection contre les fuites.

5. Soupape de distribution selon la revendication 3 ou 4, dans laquelle le deuxième corps partiel (16) présente une surface périphérique qui, dans la position de fermeture de la soupape de protection contre les fuites (13), est entièrement entourée radialement par le premier corps partiel (15), le deuxième corps partiel (16) étant de préférence agencé concentriquement au premier corps partiel (15).

6. Soupape de distribution selon la revendication 5, dans laquelle le deuxième corps partiel (16) se rétrécit en section transversale à partir de la surface d'étanchéité (21, 21') vers l'extrémité côté admission, une surface extérieure du deuxième corps partiel (16) présentant dans la zone du rétrécissement une première section (36) et une deuxième section (35) agencée en amont de la première section (36), la première section étant bombée vers l'extérieur et la deuxième section vers l'intérieur.

7. Soupape de distribution selon l'une quelconque des revendications 1 à 6, dans laquelle au moins l'un des corps partiels (15, 16) est guidé de manière coulissante par rapport au siège de soupape (14, 14') au moyen d'un guide linéaire, le guide linéaire présentant de préférence
- une tige (29) s'étendant dans la direction axiale de la soupape de protection contre les fuites (13), qui est guidée de manière coulissante à travers une ouverture de passage du deuxième corps partiel (16) et/ou
- une ouverture d'enregistrement (32) agencée de manière rigide par rapport au siège de soupape (14, 14'), à travers laquelle une branche de guidage (30) du premier corps partiel (15) est guidée de manière coulissante.

8. Soupape de distribution selon l'une quelconque des revendications 1 à 7, dans laquelle l'un des corps partiels (15) présente au moins une nervure de guidage (31) sur laquelle l'autre corps partiel (16) respectif est guidé de manière coulissante.

9. Soupape de distribution selon l'une quelconque des revendications 1 à 8, dans laquelle le deuxième corps partiel (16) est réalisé pour, lors d'un déplacement en direction de la position de fermeture, entraîner le premier corps partiel (15) dans la position de fermeture, l'entraînement du premier corps partiel (15) étant de préférence effectué par une transmission de force de la surface d'étanchéité (21) du deuxième corps partiel (16) à la surface d'étanchéité antagoniste (19) du premier corps partiel (15).

10. Soupape de distribution selon la revendication 9, qui présente un élément de rappel mécanique réalisé pour pousser le deuxième corps partiel (16) vers la position de fermeture.

11. Soupape de distribution selon la revendication 9, dans laquelle le deuxième corps partiel (16) présente un matériau magnétique et il est prévu un corps magnétique antagoniste (23) agencé en amont du deuxième corps partiel (16), qui est conçu pour maintenir le premier et le deuxième corps partiel (15, 16) dans la position de fermeture de la soupape de protection contre les fuites (13) par interaction magnétique, le premier corps partiel (15) étant de préférence réalisé en un matériau non magnétique.

12. Soupape de distribution selon la revendication 11, dans laquelle le deuxième corps partiel (16) présente une position d'ouverture maximale qui se trouve en dehors d'une zone d'action du corps magnétique antagoniste (23), de sorte que le deuxième corps partiel (16) reste dans une position d'ouverture après la fin d'une distribution de fluide, le deuxième corps partiel (16) pouvant être ramené, en utilisant la force de gravité, dans la zone d'action dans laquelle il est tiré par le corps magnétique antagoniste (23) dans la position de fermeture lorsque la soupape de distribution est inclinée vers le haut du côté de la sortie.

13. Soupape de distribution selon l'une quelconque des revendications 1 à 12, dans laquelle la soupape de protection contre les fuites (13) est agencée à une extrémité d'admission (11) d'un tube de sortie (10) de la soupape de distribution.

14. Tube de sortie (10) pour une soupape de distribution destinée à distribuer un fluide, comprenant une extrémité d'admission (11) pouvant être reliée à un boîtier de la soupape de distribution, une extrémité d'évacuation (12) opposée à l'extrémité d'admission (11), et une soupape de protection contre les fuites (13) avec un siège de soupape (14, 14') et un corps de soupape (15, 16) mobile vers l'amont dans une position de fermeture, le corps de soupape (15, 16) présentant un premier corps partiel (15) et un deuxième corps partiel (16) réalisé sous forme mobile par rapport au premier, un premier trajet de fluide (17) pouvant être libéré par un déplacement du premier corps partiel (15) dirigé vers l'aval par rapport au siège de soupape (14, 14') et un deuxième trajet de fluide (18) pouvant être libéré par un déplacement du deuxième corps partiel (16) dirigé vers l'aval par rapport au premier corps partiel (15), la soupape de protection contre les fuites (13) étant agencée de préférence à l'extrémité d'admission (11) du tube de sortie (10), **caractérisée en ce que** l'un des corps partiels (15, 16) est réalisé pour, lors d'un déplacement en direction de la position de fermeture, entraîner l'autre des deux corps partiels (15, 16) dans la position de fermeture.
